# EUROPÄISCHE PATENTSCHRIFT

(11) **EP 2 778 297 B1**
(45) Veröffentlichungstag und Bekanntmachung des Hinweises auf die Patenterteilung: **03.02.2016**
(21) Anmeldenummer: 13159506.8
(22) Anmeldetag: 15.03.2013
(51) Int. Cl.: E03B 3/15, C02F 1/00

(54) **Verfahren und Vorrichtung zur Verlangsamung der Bildung von Verockerungen in Wasserfördersystemen, insbesondere Brunnensystemen**
Method and device for slowing down the formation of deposits in water pumping systems, in particular well systems
Procédé et dispositif pour ralentir la formation d'incrustations ocrées dans des systèmes d'acheminement d'eau, notamment dans des systèmes de puits

(43) Veröffentlichungstag der Anmeldung: 17.09.2014
(73) Patentinhaber: Gartiser, Germann & Piewak Ingenieurbüro für Geotechnik und Umwelt GmbH, 96047 Bamberg (DE)
(72) Erfinder: Gartiser, Andreas, 96047 Bamberg (DE)
(74) Vertreter: Strobel, Wolfgang

(56) Entgegenhaltungen:
- WO-A1-92/00916
- WO-A1-94/02422
- DE-A1- 2 350 078
- DE-A1- 4 010 943
- DE-A1- 10 306 119
- DE-A1- 19 534 736
- DE-C2- 2 928 998
- US-A- 4 343 356
- US-A- 5 514 283

## Beschreibung

Die vorliegende Erfindung betrifft ein Verfahren zur Verlangsamung der Bildung von Verockerungen in Wasserfördersystemen, insbesondere Brunnensystemen sowie eine Vorrichtung, die insbesondere zur Ausführung des Verfahrens dient, und ein Wasserfördersystem mit solch einer Vorrichtung.

Wasserfördersysteme, und insbesondere Brunnensysteme, weisen eine oft in sehr große Tiefen reichende Wasserförderleitung und eine das Wasser fördernde Pumpe auf, die das Wasser über die Wasserförderleitung aus dem Brunnen fördert. Ein großes Problem, das fast bei allen Brunnensystemen auftritt, sind Verockerungen, aufgrund eines hohen Eisen- und Mangangehaltes im strömenden Wasser. Dies führt zum Zuwachsen der Öffnungen der Filterstrecken, der Pumpe und/oder der Wasserförderleitung und zu einer entsprechenden Pumpenleistungsreduzierung. Verockerungen treten als fest anhaftende Verkrustungen auf, die in der Regel nur schwer löslich bzw. entfernbar sind.

Dies hat zur Folge, dass Wasserförderleistungen rapide abnehmen können und aufwändige Instandhaltungsmaßnahmen notwendig sind, um die Förderung der gewünschten Wassermenge sicherzustellen. Die Aufwändigkeit ist bedingt durch die Notwendigkeit der Reinigung von Brunnenfiltern sowie den Ausbau und Instandsetzung, gegebenenfalls sogar Ersatz von Pumpen und sehr langen Wasserförderleitungen.

Die Ursachen für derartige Verockerungen sind weniger physikalischer/chemischer Natur, die Initialverockerungen darstellen, sondern überwiegend biologischer Natur. die auf die Initialverockerungen aufbauen. Wie aus Gerhard Krems, "Studie über die Brunnenalterung im Auftrag des Bundesministeriums des Inneren, Unterabteilung Wasserwirtschaft" vom Dezember 1972 hervorgeht und wie durch Untersuchungen des Anmelders bestätigt, ist der Grund für die Verockerungen hervorgerufen durch Eisen- und Manganspeichernde Bakterien, hauptsächlich durch die Eisenbakterien Gallionella und Leptothrix. Das im Wasser gelöste vorhandene zweiwertige Eisen und/oder zweiwertige Mangan wird von diesen Bakterien aufgenommen und in Form von unlöslichen Eisen- und Manganverbindungen wieder ausgeschieden (a. a. O., S. 41-42).

Im Stand der Technik sind eine Mehrzahl von Maßnahmen sowohl zur Verhinderung von Verockerungen als auch vermehrt zur Bereinigung von Verockerungen bekannt geworden, welche jedoch nicht zu langfristig zufriedenstellenden Ergebnissen geführt haben. So gibt die vorstehende Studie (a. a. O., S. 51-52 Nr. 7) an, dass die Verockerung durch Verwendung von keimabtötenden Mitteln stark gebremst bzw. verhindert werden konnte. Bei diesen keimabtötenden Mitteln handelt es sich im Wesentlichen um Chlor, das dem im Brunnenrohr stehenden Wasser zugesetzt wird. Wie bekannt, ist jedoch das Vorhandensein von Chlor im Trinkwasser für dessen geschmackliche Verzehrqualität äußerst nachteilig. Zudem sind eine gezielte Dosierung und der dortige Verbleib von Chlor oder anderen chemischen Mitteln an den erwünschten Stellen in Brunnensystemen durch vertikale und horizontale Strömungsbewegungen des Grundwassers nicht möglich. Darüber hinaus greift Chlor ab bestimmten Konzentrationen metallische Bauteile von Brunnensystemen an.

Als eine Möglichkeit der Verhinderung biologischer Verockerung von Brunnen wird gemäß EP 0 754 837 A2 eine Bestrahlung vorgeschlagen, die aus einer radioaktiven Strahlung besteht. Über die Akzeptanz radioaktive Strahlung in der Bevölkerung braucht hier nicht weiter diskutiert zu werden.

Die DE 1 031 227 betrifft ein Verfahren zur Wiederherstellung verockerter Rohrbrunnen mittels schwingungserzeugter Druckwellen, also nicht die Verhinderung bzw. Verlangsamung der Verockerung, sondern deren nachträgliche Entfernung.

Auch die DE 29 28 998 C2 betrifft ein Verfahren und eine Vorrichtung zur Entockerung von Filterrohren von Wasserbrunnen mittels Gleichstrombeaufschlagung. Wie Versuche mit geophysikalischen Messungen des Anmelders zeigten, werden hierbei lediglich die Redoxbedingungen geringfügig verändert. Eine wesentliche Einschränkung des Stoffwechsels der Eisenbakterien kann hierdurch nicht erreicht werden.

Gemäß DE 33 33 842 A1 wird eine Enteisungs- und Entmanganungsanlage für Brunnensysteme vorgeschlagen, bei der mittels Druckluft die Verockerungen wieder gelöst werden sollen.

Die DE 40 10 943 A1 beschreibt ein Verfahren zur Verhinderung von Verockerungserscheinungen, Belagbildung und Verkrustung, was durch Aufbringung eines anodischen Stromes aus einer Gleichspannungsquelle erfolgen soll. Auch hier werden lediglich die Redoxbedingungen geringfügig verändert, Eine wesentliche Einschränkung des Stoffwechsels der Eisenbakterien kann hierdurch nicht erreicht werden.

Die DE 43 20 414 A1 schlägt eine Vorrichtung zur Vermeidung von Verockerungen in Pumpenanlagen vor, bei der eine mit Permanentmagneten bestückte Magnetisierungslanze dem Ansaugbereich einer Pumpe vorgeschaltet und mit diesem zu einer anlagetechnischen Einheit zusammengefasst ist.

Auch das deutsche Gebrauchsmuster DE 295 18 229 U1 befasst sich mit einer Anordnung zur Regenerierung verockerter Trinkwasserbrunnen, also zur nachträglichen Behebung von Verockerungen und nicht zu deren Verhinderung.

Die EP 0 778 393 A2 beschreibt ein Verfahren und eine Vorrichtung zur Erhaltung der Leistungsfähigkeit neuer Brunnen sowie zur Reinigung und Regenerierung bestehender Brunnen mittel Ultraschall. Auch hierbei handelt es sich um eine nachträgliche Entfernung von Verockerungen durch Schwingungsanregung, wobei diese Technik nicht zu nachhaltig gewünschten Resultaten führt.

Lediglich den polarisierten elektrochemischen Verockerungsprozessen entgegenwirkende Maßnahmen zeigt die DE 103 06 119 A1 mittels Anschluss einer Titankatode, welche ersichtlich die biologischen Verockerungen nicht verhindern kann.

Die o. g. Verfahren beschäftigen sich somit im Wesentlichen mit der nachträglichen Entfernung von eingetretenen Verockerungen. Ein funktionierendes vorbeugendes Verfahren, welches das zu fördernde Wasser nicht nachteilig beeinflusst, existiert derzeit nicht. Insbesondere existiert zur Zeit kein Verfahren, welches die nach der chemischen Initialverockerung ansetzende biologische Verockerung verhindert oder verlangsamt.

Der vorliegenden Erfindung liegt deshalb die Aufgabe zugrunde, ein Verfahren und eine Vorrichtung zur Verlangsamung der Bildung von Verockerungen in Wasserfördersystemen, insbesondere Brunnensystemen vorzuschlagen, wodurch die Leistungsfähigkeit der Wasserfördersysteme erheblich gesteigert werden kann und die zu ergreifenden Maßnahmen auf relativ einfache Weise realisiert werden können.

Diese Aufgabe wird durch die Merkmale des Anspruchs 1 bzw. des Anspruchs 3 gelöst.

Erfindungsgemäß werden mit einem Frequenzgenerator Frequenzen zwischen 100 kHz und 25 MHz erzeugt, und diese Frequenzen zumindest einer Wechselstromsonde übermittelt, wobei mittels der zumindest einen Wechselstromsonde die Verockerungsbereiche im Brunnensystem, insbesondere in den Hauptzulaufbereichen zum Brunnen und/oder im Bereich der Pumpe und/oder der Wasserförderleitung des Wasserfördersystems, mit den durch den Frequenzgenerator erzeugten Frequenzen beaufschlagt werden.

Gemäß der erfindungsgemäßen Vorrichtung ist die zumindest eine Wechselstromsonde im Brunnenfilter bzw. an oder in der Pumpe des Wasserfördersystems angeordnet und erzeugt Wechselstromfelder im Bereich des Wasserzulaufs des Brunnens bzw. der Pumpe.

Durch Langzeitexperimente hat sich gezeigt, dass die bei dem untersuchten Brunnen vorgenommenen Maßnahmen zu einer erheblichen Verlangsamung der Verockerungen geführt haben. Mit großem Vorteil konnte dabei der Effekt erzielt werden, dass sich die abgelagerten Verockerungen einfach mechanisch lösen ließen, da die Erzeugung einer biologisch bedingten Verkrustung, wie bei herkömmlichen unbehandelten Brunnensystemen, nicht stattgefunden hat. Dies führt zu einer erheblichen Aufwandsverringerung bei der Instandhaltung der Brunnensysteme, weil einerseits die Instandhaltungsintervalle erheblich vergrößert werden können und andererseits nahezu keine biologisch bedingte Verkrustungen der Verockerungen mehr entstehen, was deren leichtes Ablösen ermöglicht.

Vorteilhafterweise erfolgt das Durchfahren der beaufschlagten Frequenzen zyklisch, wodurch eine negative Beeinflussung der unterschiedlichen Bakterien ermöglicht wird.

Der Beaufschlagungszyklus beträgt dabei zwischen wenigen Millisekunden und mehreren Minuten. Da häufig verschiedene Bakterienarten an den Verockerungsprozessen beteiligt sind, können dadurch Einwirkzeit und Frequenz für jede einzelne Art optimiert angepasst werden.

Erfindungsgemäß weist die Vorrichtung zur Verlangsamung der Bildung von Verockerungen in Wasserfördersystemen, insbesondere Brunnensystemen, welche einen Brunnenfilter, eine Wasserförderleitung und eine das Wasser fördernde Pumpe aufweisen, und welche insbesondere zur Durchführung des vorgenannten Verfahrens geeignet ist, einen Frequenzgenerator, der Frequenzen zwischen 100 kHz und 25 MHz erzeugt, auf und diese Frequenzen zumindest einer Wechselstromsonde zuführt, wobei die zumindest eine Wechselstromsonde am Brunnenfilter bzw. an oder in der Pumpe des Wasserfördersystems angeordnet ist und im Bereich des Wasserzulaufs des Brunnenfilters oder der Pumpe Wechselstromfelder erzeugt.

Mit dieser Vorrichtung werden die oben genannten Vorteile verwirklicht.

Vorteilhafterweise ist die zumindest eine Wechselstromsonde aus einer im Wesentlichen kreisförmig oder teilkreisförmig umlaufenden Sonde gebildet. Dabei erstreckt sie sich vorteilhafterweise innerhalb des Brunnenfilters oder um die Öffnungen der Pumpe herum, um einen möglichst großen Umfangsabschnitt der Wasserzuläufe zum Brunnen oder zur Pumpe zu beeinflussen.

Weiterhin ist vorteilhaft, dass die zumindest eine Wechselstromsonde aus mehreren Teilsonden gebildet ist. Dies ermöglicht eine relativ sparsame Aufbauweise der zumindest einen Wechselstromsonde und deren Einwirkung auf gezielte Bereiche.

Vorteilhafterweise ist zumindest eine weitere Wechselstromsonde an oder in der Steigleitung des Wasserfördersystems angeordnet. Damit kann die Bildung von Verockerungen in der Steigleitung ebenfalls verlangsamt werden und können die Steigleitungen nach Ausbau aufgrund verringerter Verkrustungen erheblich schneller und besser gereinigt werden.

Gegebenenfalls können weitere Wechselstromsonden zum Einsatz kommen, die an den verockerungsgefährdeten Stellen angeordnet werden, insbesondere im Brunnenfilter sowie im Pumpen- und Steigleitungsbereich.

In einer bevorzugten Ausführungsform ist der Frequenzgenerator über eine erste elektrische Verbindungsleitung mit der zumindest einen Wechselstromsonde und über eine zweite elektrische Verbindungsleitung mit der stromleitenden Rohrtour des Brunnenausbaus oder der Pumpe verbunden. Alternativ kann eine Erdung über einen Erdsprieß erfolgen. Damit wird vorteilhafterweise eine sichere Verbindung zwischen Frequenzgenerator und Wechselstromsonde geschaffen, wobei weitere Einflüsse von außen im Wesentlichen vermieden werden können. Dies ist besonders bei tiefen Brunnen bzw. Tiefbrunnen von Vorteil, wodurch deren Überwachung auf ein Minimales reduziert werden kann. Der Anschluss der Verbindungsleitungen erfolgt vorzugsweise absolut wasserdicht.

Alternativ kann die Wechselstromsonde quasi als eine Antenne im wässrigen Medium dienen, die die vom Frequenzgenerator erzeugten Frequenzen empfängt und weiterleitet.

Bei Verwendung von elektrischen Verbindungsleitungen hat sich vorteilhafterweise ergeben, dass eine besonders sichere Übertragung der Frequenzen bzw. eine sichere Verbindung des Frequenzgenerators mit der Wechselstromsonde durch Koaxialkabel, insbesondere wasserbeständige (seewasserbeständige) Koaxialkabel, erzielt wird. Weiterhin ist vorteilhaft, dass die Erzeugung der Frequenzen, die der zumindest einen Wechselstromsonde übermittelt werden, zyklisch erfolgt, d. h., dass zyklisch die unterschiedlichen erzeugten Frequenzen über die Wechselstromsonde auf die entsprechenden Bereiche aufgebracht werden.

Dabei beträgt die Dauer eines Zyklus' vorteilhafterweise zwischen wenigen Millisekunden und mehreren Minuten. Da häufig verschiedene Bakterienarten an den Verockerungsprozessen beteiligt sind, können dadurch Einwirkzeit und Frequenz für jede einzelne Art optimiert angepasst werden.

Weitere Einzelheiten und Merkmale der vorliegenden Erfindung ergeben sich aus der nachfolgenden Beschreibung gemäß Ausführungsbeispiels der vorliegenden Erfindung. Dabei ist zu beachten, dass die Erfindung nicht auf diese Ausführungsbeispiele beschränkt ist.

In der beigefügten Zeichnung zeigt:
- Fig. 1: eine schematische Prinzipansicht der erfindungsgemäßen Vorrichtung zur Verlangsamung der Bildung von Verockerungen in einem Brunnensystem; und
- Fig. 2: in vergrößerter Darstellung den Bereich der Unterwasserpumpe der Vorrichtung von Fig. 1.

In den Figuren sind gleiche Elemente mit den gleichen Bezugsziffern bezeichnet.

In Fig. 1 ist die erfindungsgemäße Vorrichtung zur Verlangsamung der Bildung von Verockerungen in Wassersystemen am Beispiel eines Brunnensystems mit Bezugsziffer 1 dargestellt. Die Vorrichtung 1 ist in einem Brunnen oder Brunnenausbau 2 angeordnet, der eine Bohrlochwand 4 aufweist. Von der Oberseite des Brunnenausbaus 2 ist ein Sperrrohr 5 eingeführt, das ein im oberen Bereich des Brunnenausbaus angeordnetes Vollrohr 7 umgibt. Das Sperrrohr 5 erstreckt sich entlang der Bohrlochwand 4.

In dem Brunnen ist unterhalb des Vollrohres 7 ein Filterrohr 9 angeordnet, durch das Wasser in das Innere des Rohres eindringen kann. Dieses Filterrohr erschließt einen oder mehrere Grundwasserleitende Horizonte des Grundwasserleiters. Bei Betrieb der Pumpe im Brunnensystem werden die hydraulisch aktiven Zulaufbereiche dieser Grundwasserhorizonte aktiviert und das Grundwasser fließt aus dem Grundwasserleiter dem Brunnen zu.

Zwischen Bohrlochwand 4 und den Rohren 7 und 9 befindet sich in üblicher Weise Filterkies 11. Das Filterrohr 9 sowie der im äußeren Ringraum befindliche Filterkies 11 verhindern dabei, dass Sand und andere im Grundwasserleiter befindliche Partikel mitgefördert werden.

Innerhalb der Rohre 7 und 9 ist mittig um eine Achse 14 eine Unterwasserpumpe 13 angeordnet, an die sich nach oben eine Steigleitung 3 als Wasserförderleitung anschließt, aus der gemäß Pfeil 19 eine Wasserableitung bei entsprechendem Unterwasserpumpenbetrieb erfolgt. Die Förderung des Wassers erfolgt in üblicher Weise über Pumpendruckstufen 17 in der Unterwasserpumpe 13, die in der Lage sind, das Wasser ausr ggflls. erhebliche Tiefe an die Oberfläche zu fördern.

Zur Verlangsamung der Bildung von Verockerungen weist die erfindungsgemäße Vorrichtung einen Frequenzgenerator 23 auf, der Frequenzen zwischen 100 kHz und 25 MHz erzeugt und diese Frequenzen zumindest einer Wechselstromsonde 31 zuführt. Der Frequenzgenerator 23 ist vorteilhafterweise außerhalb des Brunnenschachts 2 und oberhalb der Geländeoberkante 21 angeordnet. Selbstverständlich besteht auch die Möglichkeit ihn versenkt in der Erde neben dem Brunnenausbau 2 anzuordnen.

Wie aus Fig. 1 und 2 ersichtlich, ist die Wechselstromsonde 31 geteilt und weist zwei Teilwechselstromsonden auf, die beispielsweise halbkreisförmig (nicht dargestellt) ausgebildet sein können. Wie aus Fig. 2 deutlicher ersichtlich ist, befinden sich die Teilwechselstromsonden 31 in der Nähe des Pumpenzulaufs 15 der Unterwasserpumpe 13, der ein Einlaufsieb 33 aufweist, durch das der Wasserzufluss gemäß Pfeil 35 stattfindet. Alternativ können auch multible Sonden z.B. an den Hauptzulaufhorizonten des Brunnenfilters z.B. hängend oder mit nicht stromleitenden Halterungen fest (eine Art Zentrierung) installiert werden.

Aus den Figuren 1 und 2 ist ersichtlich, dass zwischen Frequenzgenerator 23 und Wechselstromsonde 31 eine erste Verbindungsleitung 27 vorgesehen ist, und aus der Verbindungsleitung 27 eine zweite Verbindungsleitung 29 zur Verbindung oder Pumpengehäuse bzw. Brunnenausbau, sofern stromleitend, vorgesehen ist. Der Frequenzgenerator wird seinerseits über eine Versorgungsleitung 25 mit entsprechender Energie, beispielsweise normalem Wechselstrom von 230 V/50 Hz, gespeist.

Mit dem vorliegenden Verfahren und der vorliegenden Vorrichtung wird somit eine Verlangsamung der Bildung von Verockerungen in Wasserfördersystemen, insbesondere vertikalen oder horizontalen Brunnensystemen erreicht, wodurch aufwändige Instandhaltungen deutlich reduziert werden können, wobei nicht nur eine Verlangsamung der Verockerungen erzielt wird, sondern auch das Ablösen der entstandenen Verockerungen an den einzelnen Komponenten wie Brunnenfilter, Pumpe und Steigrohre, erheblich einfacher erfolgen kann, da deutlich weniger Verkrustungen entstehen.

### Bezugszeichenliste

- 1 -: Vorrichtung zur Verlangsamung der Bildung von Verockerungen
- 2 -: Brunnenausbau
- 3 -: Wasserförderleitung
- 4 -: Bohrlochwand
- 5 -: Sperrrohr
- 6 -: Brunnenausbau
- 7 -: Vollrohr
- 9 -: Filterrohr
- 11 -: Filterkies
- 13 -: Unterwasserpumpe
- 14 -: Achse
- 15 -: Pumpenzulauf
- 17 -: Pumpendruckstufen
- 19 -: Pfeil der Wasserableitung
- 21 -: Geländeoberkante
- 23 -: Frequenzgenerator
- 25 -: Versorgungsleitung
- 27 -: erste Verbindungsleitung
- 29 -: zweite Verbindungsleitung
- 31 -: Wechselstromsonde
- 33 -: Einlaufsieb
- 35 -: Pfeile Wasserzufluss

## Patentansprüche

1. Verfahren zur Verlangsamung der Bildung von Verockerungen in Wasserfördersystemen (2), welche eine Wasserförderleitung (3) und eine das Wasser fördernde Pumpe (13) aufweisen, bei dem mit einem Frequenzgenerator (23) Frequenzen zwischen 100 kHz und 25 MHz erzeugt werden und diese Frequenzen zumindest einer Wechselstromsonde (31) übermittelt werden, so dass diese die Funktion einer Antenne zur Erzeugung von Wechselstromfeldern an den gewünschten Stellen der Beeinflussungen übernimmt,
wobei die Erzeugung der unterschiedlichen Frequenzen, die der zumindest einen Wechselstromsonde übermittelt werden, zyklisch erfolgt, und
wobei mittels der zumindest einen Wechselstromsonde (31) die Verockerungsbereiche im Bereich einer Filterstrecke, der Pumpe (13) und/oder der Wasserförderleitung (3) des Wasserfördersystems mit den durch den Frequenzgenerator (23) erzeugten Frequenzen beaufschlagt werden.

2. Verfahren nach Anspruch 1, **dadurch gekennzeichnet, dass** die Wasserfördersysteme (2) Brunnensysteme sind.

3. Vorrichtung (1) zur Durchführung des Verfahrens nach einem der Ansprüche 1 oder 2, zur Verlangsamung der Bildung von Verockerungen in Wasserfördersystemen (2), welche eine Filterstrecke, eine Wasserförderleitung (3) und eine das Wasser fördernde Pumpe (13) aufweisen, mit
einem Frequenzgenerator (23), der darauf ausgerichtet ist, Frequenzen zwischen 100 kHz und 25 MHz zu erzeugen und diese Frequenzen zumindest einer Wechselstromsonde (31) zuzuführen, so dass diese die Funktion einer Antenne zur Erzeugung von Wechselstromfeldern an den gewünschten Stellen der Beeinflussungen übernimmt,
wobei der Frequenzgenerator (23) darauf ausgerichtet ist, die Erzeugung der unterschiedlichen Frequenzen, die der zumindest einen Wechselstromsonde (31) übermittelt werden, zyklisch durchzuführen, und
wobei die zumindest eine Wechselstromsonde (31) im Bereich der Filterstrecken, der Pumpe (13) und/oder der Wasserförderleitung (3) des Wasserfördersystems anordenbar ist.

4. Vorrichtung nach Anspruch 3, **dadurch gekennzeichnet, dass** die zumindest eine Wechselstromsonde (31) aus einer im Wesentlichen kreisförmig oder teilkreisförmig umlaufenden Sonde gebildet ist.

5. Vorrichtung nach Anspruch 3, **dadurch gekennzeichnet, dass** die zumindest eine Wechselstromsonde (31) aus mehreren Teilsonden gebildet ist.

6. Vorrichtung nach einem der Ansprüche 3 bis 5, **dadurch gekennzeichnet, dass** der Frequenzgenerator (23) über eine erste elektrische Verbindungsleitung (27) mit der zumindest einen Wechselstromsonde (31) verbunden ist, und über eine zweite elektrische Verbindungsleitung (29) der Vorrichtung mit einer Stromleitenden Rohrtour des Brunnenausbaus oder der Pumpe verbindbar ist.

7. Vorrichtung nach einem der Ansprüche 3 bis 6, **dadurch gekennzeichnet, dass** der Frequenzgenerator (23) die Frequenzen über ein Koaxialkabel der zumindest einen Wechselstromsonde (31) übermittelt.

8. Vorrichtung nach Anspruch 6, **dadurch gekennzeichnet, dass** die erste Verbindungsleitung (27) aus einem wasserbeständigem Koaxialkabel gebildet ist.

9. Wasserfördersystem, das einen Brunnen, eine Wasserförderleitung (3), mindestens eine Filterstrecke, eine Pumpe (13) mit einem Wasserzulauf (15) und eine Vorrichtung (1) nach einem der Ansprüche 3 bis 8 umfasst, wobei
die Wechselstromsonde (31) im Bereich der Filterstrecke, der Pumpe (13) und/oder der Wasserförderleitung (3) angeordnet ist.

10. Wasserfördersystem nach Anspruch 9, **dadurch gekennzeichnet, dass** die Vorrichtung (1) mindestens eine weitere Wechselstromsonde aufweist, die im Bereich der Filterstrecke, der Pumpe (13) und/oder der Wasserförderleitung (3) angeordnet ist.

11. Wasserfördersystem nach Anspruch 10, **dadurch gekennzeichnet, dass** der Frequenzgenerator (23) über eine zweite elektrische Verbindungsleitung (29) mit einer stromleitenden Rohrtour des Brunnenausbaus (2) oder der Pumpe (13) verbunden ist.

12. Wasserfördersystem nach Anspruch 11, **dadurch gekennzeichnet, dass** die zweite Verbindungsleitung (29) aus einem wasserbeständigen Koaxialkabel gebildet ist.

## Claims

1. Process for slowing down the formation of deposits in water pumping systems (2), comprising a water pumping line (3) and a water pump (13), in which a frequency generator (23) is used to generate frequencies within the range of 100 kHz and 25 MHz, whereby these frequencies are delivered by means of at least one AC probe (31) so that the latter takes on the function of an antenna in order to generate AC fields at the required points of the affected parts,
whereby the generation of the different frequencies, which are delivered by at least one AC probe, is effected cyclically, and
whereby, by means of this at least one AC probe (31), the areas in which such deposits have built up in the area of a filter section, the pump (13) and/or the water pumping line (3) of the water pumping system can be impacted by the frequencies generated by the frequency generator (23).

2. Process according to Claim 1 above, **characterised in that** the water pumping systems (2) are systems of wells.

3. Device (1) for implementing the process according to either Claim 1 or Claim 2 above for slowing down the build-up of deposits in water pumping systems (2), which comprise a filter section, a water pumping line (3) and a pump (13) for pumping the water, with
a frequency generator (23), which is designed to generate frequencies within the range of 100 kHz and 25 MHz and to deliver such frequencies to at least one AC probe (31), so that the latter takes on the function of an antenna in order to generate AC fields at the required points of the affected parts,
whereby the frequency generator (23) is designed in such a way that the generation of the different frequencies, which are delivered to the at least one AC probe (31), is effected cyclically, and
whereby the at least one AC probe (31) can be placed in the area of the filter sections, the pump (13) and/or the water pumping line (3) of the pumping system.

4. Device according to Claim 3, **characterised in that** the at least one AC probe (31) is formed from a rotating probe that is essentially circular or partially circular in shape.

5. Device according to Claims 3, **characterised in that** the at least one AC probe (31) is formed from a number of part probes.

6. Device according to any of the preceding Claims 3 to 5, **characterised in that** the frequency generator (23) is connected by means of a first electrical connecting line (27) with the at least one AC probe (31) and can be connected by means of a second electrical connecting line (29) of the device to an electrically conductive pipe passage of the well construction or to the pump.

7. Device according to any of the preceding Claims 3 to 6, **characterised in that** the frequency generator (23) delivers the frequencies by means of a coaxial cable to the at least one AC probe (31).

8. Device according to the preceding Claim 6, **characterised in that** the first connecting line (27) is in the form of a water-resistant coaxial cable.

9. Water-pumping system that comprises a well, a water pumping line (3), at least one filter section, a pump (13) with a water supply (15) and a device (1) according to any of the preceding claims 3 to 8, whereby:
the AC probe (31) is arranged in the vicinity of the filter section, the pump (13) and/or the water pumping line (3).

10. Water-pumping system according to the preceding Claim 9, **characterised in that** the device (1) comprises at least one further AC probe, which is located in the vicinity of the filter section, the pump (13) and/or the water pumping line (3).

11. Water-pumping system according to the preceding Claim 10, **characterised in that** the frequency generator (23) is connected by means of a second connecting line (29) to an electrically connective pipe passage of the well construction (2) or the pump (13).

12. Water-pumping system according to the preceding Claim 11, **characterised in that** the second connecting line (29) is in the form of a water-resistant coaxial cable.

## Revendications

1. Procédé de ralentissement de la formation d'incrustations dans des systèmes d'acheminement d'eau (2) qui présentent une conduite d'acheminement d'eau (3) et une pompe refoulant l'eau (13), pour lequel des fréquences entre 100 kHz et 25 MHz sont générées avec un générateur de fréquence (23) et ces fréquences sont transmises à au moins une sonde à courant alternatif (31) de sorte que celle-ci remplisse la fonction d'une antenne pour la génération de champs à courant alternatif aux endroits souhaités des influences,
la génération des différentes fréquences qui sont transmises à l'au moins une sonde à courant alternatif, étant effectuée de manière cyclique et
les zones d'incrustation étant sollicitées à l'aide de l'au moins une sonde à courant alternatif (31) dans la zone d'une section de filtre, de la pompe (13) et/ou de la conduite d'acheminement d'eau (3) du système d'acheminement d'eau par les fréquences générées par le générateur de fréquence (23).

2. Procédé selon la revendication 1, **caractérisé en ce que** les systèmes d'acheminement d'eau (2) sont des systèmes de puits.

3. Dispositif (1) pour la réalisation du procédé selon l'une quelconque des revendications 1 ou 2 pour le ralentissement de la formation d'incrustations dans des systèmes d'acheminement d'eau (2) qui présentent une section de filtre, une conduite d'acheminement d'eau (3) et une pompe refoulant l'eau (13), avec
un générateur de fréquence (23) qui est orienté afin de générer des fréquences ente 100 kHz et 25 MHz et d'amener ces fréquences à au moins une sonde à courant alternatif (31) de sorte que celle-ci remplisse la fonction d'une antenne pour la génération de champs à courant alternatif aux endroits souhaités des influences,
le générateur de fréquence (23) étant orienté afin de réaliser de manière cyclique la génération des différentes fréquences qui sont transmises à l'au moins une sonde à courant alternatif (31), et
l'au moins une sonde à courant alternatif (31) pouvant être agencée dans la zone des sections de filtre, de la pompe (13) et/ou de la conduite d'acheminement d'eau (3) du système d'acheminement d'eau.

4. Dispositif selon la revendication 3, **caractérisé en ce que** l'au moins une sonde à courant alternatif (31) est formée d'une sonde tournante sensiblement en cercle ou en cercle partiel.

5. Dispositif selon la revendication 3, **caractérisé en ce que** l'au moins une sonde à courant alternatif (31) est formée de plusieurs sondes partielles.

6. Dispositif selon l'une quelconque des revendications 3 à 5, **caractérisé en ce que** le générateur de fréquence (23) est relié par une première conduite de liaison électrique (27) à l'au moins une sonde à courant alternatif (31) et peut être relié par une seconde conduite de liaison électrique (29) du dispositif à un train de tiges électroconducteur du cuvelage du puits ou à la pompe.

7. Dispositif selon l'une quelconque des revendications 3 à 6, **caractérisé en ce que** le générateur de fréquence (23) transmet les fréquences par un câble coaxial de l'au moins une sonde à courant alternatif (31).

8. Dispositif selon la revendication 6, **caractérisé en ce que** la première conduite de liaison (27) est formée d'un câble coaxial résistant à l'eau.

9. Système d'acheminement d'eau qui comporte un puits, une conduite d'acheminement d'eau (3), au moins une section de filtre, une pompe (13) avec une amenée d'eau (15) et un dispositif (1) selon l'une quelconque des revendications 3 à 8,
la sonde à courant alternatif (31) étant agencée dans la zone de la section de filtre, de la pompe (13) et/ou de la conduite d'acheminement d'eau (3).

10. Système d'acheminement d'eau selon la revendication 9, **caractérisé en ce que** le dispositif (1) présente au moins une autre sonde à courant alternatif qui est agencée dans la zone de section de filtre, de la pompe (13) et/ou de la conduite d'acheminement d'eau (3).

11. Système d'acheminement d'eau selon la revendication 10, **caractérisé en ce que** le générateur de fréquence (23) est relié par une seconde conduite de liaison électrique (29) à un train de tiges électroconducteur du cuvelage de puits (2) ou à la pompe (13).

12. Système d'acheminement d'eau selon la revendication 11, **caractérisé en ce que** la seconde conduite de liaison (29) est formée d'un câble coaxial résistant à l'eau.
